# FASCICULE DE BREVET EUROPEEN

(11) **EP 4 136 298 B1**
(45) Date de publication et mention de la délivrance du brevet: **01.05.2024**
(21) Numéro de dépôt: 21714174.6
(22) Date de dépôt: 25.03.2021
(51) Int. Cl.: E04F 21/165, B65H 35/00

(54) **DISPOSITIF DE POSE D'UN MATÉRIAU SOUS FORME DE BANDE AU NIVEAU D'UN COIN**
VORRICHTUNG ZUM VERLEGEN EINER MATERIALBAHN IN EINER ECKE
DEVICE FOR LAYING A WEB MATERIAL IN A CORNER

(30) Priorité: 16.04.2020 FR 2003814
(43) Date de publication de la demande: 22.02.2023
(73) Titulaire: SOPREMA, 67100 Strasbourg (FR)
(72) Inventeur: BINDSCHEDLER, Pierre-Etienne, 67000 STRASBOURG (FR); PERRIN, Rémi, 67530 BOERSCH (FR); UHL, Renaud, 67200 STRASBOURG (FR)
(74) Mandataire: Cabinet Nuss
(86) Numéro de dépôt international: PCT/EP2021/057792
(87) Numéro de publication internationale: WO 2021/209244

(56) Documents cités:
- EP-A2- 1 312 569
- US-A- 4 196 028
- US-A- 5 814 184
- US-B1- 6 209 609

## Description

[La présente invention concerne le domaine des équipements de chantiers de travaux publics, de construction ou analogue, en particulier les travaux de recouvrement ou d'étanchéité au niveau des coins formés entre deux surfaces perpendiculaires, par exemple un toit plat avec un rebord périphérique (type acrotère), et a pour objet un dispositif de pose d'une bande de matériau flexible au niveau d'un tel coin allongé et profilé.

L'application d'un matériau mince en bande du type feuille, film, feutre, voile ou analogue, est une pratique courante dans le domaine du bâtiment et de la construction en général, par exemple à des fins d'application d'une couche d'étanchéité dont le matériau en bande constitue la couche de renfort ou d'armature.

Ce matériau en bande peut être mis en place après qu'une couche adhésive a été appliquée sur les deux surfaces, le long du coin. En variante, le matériau en bande lui-même peut être pourvu d'une couche adhésive sur sa face venant en application dans le coin.

Lorsque les longueurs de coin à revêtir sont importantes, le travail peut rapidement devenir très vite fastidieux, fatiguant et surtout anti-ergonomique.

Dans les deux cas, le matériau en bande doit être poussé au fond de l'arête et être pressé contre les deux surfaces, au niveau des deux bandes surfaciques à recouvrir formant le coin profilé.

En outre, l'application de ce matériau en bande par un dispositif applicateur doit être guidée de manière précise le long du coin, avec faculté d'adaptation aux changements angulaires et aux défauts de planéité des surfaces.

Divers dispositifs pour faciliter la pose de telles bandes de matériaux ont déjà été proposés.

Par les documents US 6 209 609 et US 4 406 730, on connait des dispositifs de pose manuelle d'un matériau flexible sous forme de bande, tel qu'un bandeau de film ou de voile, le long d'un coin profilé intérieur ou rentrant, formé par des bandes surfaciques aboutantes de deux surfaces sensiblement perpendiculaires entre elles, la pose s'effectuant par déplacement dudit dispositif selon une direction parallèle à la direction d'extension du coin profilé. Un tel dispositif comprend, au moins, un moyen de support et de déroulement progressif d'un(e) rouleau ou bobine du matériau flexible en bande, un moyen de guidage frontal et d'application ponctuelle ou linéaire de la bande de matériau dans l'arête du coin, et au moins un moyen de renvoi de la bande de matériau défilant entre le rouleau ou la bobine et le moyen de guidage et d'application ponctuelle ou linéaire, ce dernier formant un pli longitudinal dans la bande de matériau défilante avant son application dans l'arête. Ces moyens sont montés ensemble sur une armature formant structure support commune du dispositif et pourvue d'au moins un organe de manipulation, tel que par exemple une poignée et/ou un manche. Dans ces deux documents US, un rouleau avec une surface de roulement en V constitue le seul moyen d'application de la bande.

Dans le document US 4 775 442, un dispositif applicateur, avec des moyens de déroulement et de renvoi comme mentionnés ci-dessous, comprend, comme moyen de guidage et d'application, une cornière avec une ouverture dans ses flancs, la bande circulant d'abord à l'intérieur de la cornière puis à l'extérieur de celle-ci (sur un patin applicateur) après avoir traversé l'ouverture. Cette cornière est précédée de deux rouleaux arrangés en V pour réaliser un pré-pliage.

Toutefois, ces dispositifs connus présentent plusieurs limitations souvent cumulatives.

Ainsi, ils ne sont vraiment adaptés qu'à des matériaux présentant une certaine rigidité, tels que du papier épais ou analogues, et sont délicats à utiliser pour un matériau souple et flexible tel qu'un voile non-tissé ou un tissu, qui n'a aucune tenue.

De plus, compte tenu du type de moyens d'application mis en oeuvre et de l'absence de zones clairement définies et reproductibles d'appui de la bande contre les deux surfaces, il est souvent nécessaire de réaliser une opération de marouflage postérieure complémentaire pour s'assurer d'une application homogène et de bonne qualité. L'intérêt de l'utilisation d'un tel dispositif en termes d'ergonomie et d'efficacité est limité.

Par ailleurs, ces dispositifs connus ne sont adaptés qu'à des bandes de faible largeur (de l'ordre de 5-6 cm) : une largeur de bande plus importante ne pourrait pas traverser le dispositif ou alors ne serait pas appliquée.

Enfin, ces dispositifs existants ne fournissent un résultat à tout le moins acceptable (mais sans garantie de marouflage continue sur toute la surface de la bande appliquée) que si les deux surfaces sont lisses, forment un coin avec une arête parfaite et sont continûment inclinés à 90° l'une par rapport à l'autre.

Par le document US 4 196 028, on connait un dispositif de pose d'un matériau sous forme de bande le long d'un coin profilé, présentant sensiblement les caractéristiques du préambule de la revendication 1. Toutefois, l'application de la bande n'est pas optimale du fait notamment d'un marouflage de qualité discutable.

La présente invention a pour but de surmonter au moins les principaux inconvénients mentionnés ci-dessus, et notamment de proposer un dispositif de construction simple, facile à utiliser et garantissant une application continue et intime de la bande sur les surfaces et dans l'arête, grâce à un marouflage de meilleure qualité.

A cet effet, elle a pour objet un dispositif de pose d'un matériau flexible sous forme de bande présentant les caractéristiques du préambule de la revendication 1 et également les caractéristiques de la partie caractérisante de cette revendication.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
[Fig. 1], [Fig. 2] et [Fig. 3] sont des vues en perspective selon des directions différentes d'un dispositif de pose manuelle selon un premier mode de réalisation de l'invention ;
[Fig. 4] à [Fig. 6] sont respectivement des vues en élévation de dessous (Fig 4), de derrière (Fig 5) et de côté (Fig 6) du dispositif des figures 1 à 3 ;
[Fig. 7] est une vue similaire à celle de la figure 6 montrant le cheminement de circulation de la bande de matériau ;
[Fig. 8] est une vue similaire à celle de la figure 4, le moyen de marouflage étant détaché de son bras support ;
[Fig. 9] et [Fig. 10] sont des vues partielles de détail à une autre échelle du dispositif tel que représenté sur les figures 3 et 4 respectivement ;
[Fig. 11] est une vue partielle de détail à une autre échelle et en perspective du dispositif représenté figure 8 ;
[Fig. 12] est une vue en perspective d'un dispositif de pose selon une variante du premier mode de réalisation, lors d'une opération de pose d'un matériau en bande au niveau d'un coin profilé (seule la portion de bande en cours d'application est représenté - la portion de bande défilant depuis le rouleau n'est pas représentée) ;
[Fig. 13A] et [Fig. 13B] sont des vues en perspective selon deux directions différentes du dispositif de la figure 12, en tout début d'opération de pose ;
[Fig. 14] est une vue partielle en élévation d'une variante de réalisation du moyen de support et de déroulement faisant partie du dispositif représenté figures 12 et 13 ;
[Fig. 15A] et [Fig. 15B] sont des vues en perspective selon deux directions différentes d'un dispositif de pose manuelle selon un second mode de réalisation de l'invention ;
[Fig. 16] est une vue en élévation latérale du dispositif représenté figues 15A et 15B ;
[Fig. 17] est une vue partielle de détail à une autre échelle du dispositif représenté figure 13B, et,
[Fig. 18A] et [Fig. 18B] sont des vues symboliques respectivement en élévation frontale et en perspective, illustrant le principe fonctionnel des moyens de guidage, d'application et de marouflage du dispositif selon l'invention.

Les figures 1 à 18 illustrent toutes, pour certaines seulement partiellement, un dispositif 1 de pose d'un matériau flexible 2 sous forme de bande, tel qu'un bandeau de film, de feutre, de non-tissé ou de voile, le long d'un coin 3 profilé intérieur ou rentrant, ledit coin 3 (sensiblement en forme de cornière) étant formé par des bandes surfaciques aboutantes 4, 4' de deux surfaces 5, 5' sensiblement perpendiculaires entre elles et la pose (application de la bande 2) s'effectuant par déplacement dudit dispositif 1 selon une direction parallèle à la direction d'extension DE du coin profilé.

Ce dispositif 1 comprend, au moins, un moyen 6 de support et de déroulement progressif d'un(e) rouleau ou bobine 2' du matériau flexible en bande 2, un moyen 7 de guidage frontal et d'application de la bande de matériau 2 dans l'arête 3' du coin 3, et au moins un moyen 8 de renvoi de la bande de matériau 2 défilant entre le rouleau ou la bobine 2' et le moyen 7 de guidage et d'application.

Ces moyens 6, 7, 8 sont montés ensemble sur une armature 9, qui forme une structure support commune et globale du dispositif 1 et qui est pourvue d'au moins un organe de manipulation 10, tel que par exemple une poignée et/ou un manche.

Typiquement, le coin profilé 3 forme la région d'intersection entre une surface horizontale 5 (un sol, une dalle, un toit plat, une toiture terrasse, une cour intérieure, ...) et une surface verticale 5' (mur, muret, bordure, acrotère,...) et le matériau en bande 2 mis en place est destiné à assurer une continuité structurelle superficielle entre ces deux surfaces 5 et 5', en particulier comme armature pour un matériau de revêtement ou de recouvrement liquide, notamment d'étanchéité (formation d'un relevé d'étanchéité).

L'organe de manipulation 10 peut être réalisé comme organe de poussée ou comme organe de traction, voire même être assemblé avec l'armature 9 de manière à pouvoir être solidarisé selon deux orientations, ou pouvoir être basculé d'une orientation permettant une pose par poussée vers une orientation permettant une pose par traction. Préférentiellement, le guidage et le déplacement du dispositif 1 sont tous deux réalisés par l'opérateur (outil à utilisation entièrement manuelle). En variante, le dispositif 1 peut être équipé d'une assistance motorisé pour son fonctionnement, notamment pour sa mise en déplacement.

Le dispositif 1 comprend également un moyen 11 de marouflage avec un corps 11' principal configuré et arrangé pour réaliser, lors du déplacement au cours d'une opération de pose, une application surfacique de chacun des deux flancs longitudinaux 12, 12' de la bande de matériau 2, situées de part et d'autre du pli 2", contre respectivement une des bandes surfaciques aboutantes 4, 4' des deux surfaces 5 et 5', situées de part et d'autre de l'arête 3', ce par pression linéique glissante, ledit moyen de marouflage 11 étant monté de manière élastique sur la structure support 9 et en étant décalé par rapport au moyen 7 de guidage frontal et d'application, dans la direction opposée à celle du déplacement (lors d'une opération de pose).

Conformément à l'invention, le moyen 7 de guidage et d'application est configuré pour former un pli 2" longitudinal dans la bande de matériau 2 défilante avant son application dans l'arête 3'.

En prévoyant un lissage des deux flancs 12 et 12' par pression linéique glissante, à distance et à la suite de la zone d'application dans l'arête 3' de la bande 2 pourvue d'un pli longitudinal 2', le dispositif 1 selon l'invention permet d'aboutir à une application homogène, continue et intime de la bande de matériau 2 contre les bandes surfaciques 4 et 4'. Compte tenu de la présence d'une substance adhésive ou collante sur les bandes surfaciques 4, 4' ou sur la bande 2, on aboutit ainsi à un marouflage de qualité supérieure, similaire à un marouflage manuel professionnel, mais réalisé beaucoup plus rapidement et de façon nettement plus ergonomique (par exemple en position debout de l'opérateur lorsque l'organe 10 est un manche).

En outre, le dispositif présente un nombre limité de moyens fonctionnels, aboutissant à une construction simple.

De plus, les moyens 6 à 8 et 11 présentant eux-mêmes une construction peu sophistiquée et un fonctionnement individuel basique, la maintenance du dispositif 1 est aisée et son prix de revient faible.

Enfin, le déplacement du moyen 7 dans l'arête 3' et la double pression linéique glissante sur les deux surfaces 5 et 5' par le moyen 11 assure un guidage isostatique du dispositif 1 lors de la pose (en tenant compte aussi de l'action de l'opérateur).

En accord avec une caractéristique très avantageuse de l'invention, le moyen 7 présente une zone active d'application de type quasi-ponctuelle ou linéaire et consiste en un organe de déplacement par glissement ou roulement, ce déplacement s'effectuant lors d'une opération de pose en appui dans l'arête 3' à travers la bande 2. Ces dispositions permettent d'aboutir simultanément à une première application intime de la bande 2 dans le coin 3, pré-positionnant également précisément ladite bande (avant le marouflage), et à un guidage frontal dirigé.

Comme cela ressort notamment des figures 4 à 6, 9 à 11 et 15 à 17, le moyen de marouflage 11 comprend avantageusement deux zones distinctes de contact privilégié linéique 13 et 13', venant chacune en appui sous contrainte élastique contre une des deux bandes surfaciques aboutantes 4 et 4' formant le coin 3, ladite contrainte d'appui linéique résultant d'une sollicitation en déplacement sous contrainte élastique du moyen de marouflage 11 par rapport au moyen de guidage frontal et d'application 7 (par exemple par ressorts 16') et/ou d'une déformation sous contrainte élastique de parties constitutives 14, 14' du corps principal 11' du moyen de marouflage 11 portant lesdites zones de contact privilégiées 13, 13'.

Plus précisément, et en accord avec une caractéristique avantageuse de l'invention, le corps principal 11' du moyen de marouflage comprend deux ailes 14, 14', préférentiellement au moins partiellement assemblées pour former un corps 1 1' sensiblement en forme de portion de cornière à section en V fendu au niveau de son arête,, avec un angle d'environ 90° entre les deux ailes et avec chacune une zone de contact privilégiée linéique 13, 13' au niveau de son bord d'extrémité 13" opposé au moyen de guidage frontal et d'application 7, lesdites ailes étant déformables élastiquement par torsion et/ou flexion sur leur longueur, et/ou déplaçables à l'encontre d'une sollicitation élastique, notamment en cas de pression au niveau des zones de contact 13, 13' précitées. Ainsi, une pression continue peut être obtenue au niveau des zones d'appui linéique 13, 13' sans éventuellement nécessiter de composant ou d'organe additionnel.

Selon une réalisation pratique préférée et comme le montrent également les figures précitées, chaque zone de contact privilégiée linéique 13, 13' est fournie par une nervure convexe, saillante vers l'extérieur et préférentiellement rectiligne, sous forme de bourrelet de matière ou de déformation locale de la paroi du corps 11' du moyen de marouflage 11, ces nervures s'étendant, lors d'une opération de pose, préférentiellement selon une direction sensiblement perpendiculaire à la direction DE de profilage du coin 3. Elles peuvent néanmoins alternativement aussi être inclinées s'il y a lieu de chasser un éventuel surplus de substance adhésive par raclage lors de la pose.

Préférentiellement, le corps 11' en forme de portion de cornière fendue du moyen de marouflage 11 comporte une coque rigide frontale 15 reliant les deux ailes 14 , 14' formant les flancs de la cornière, cette dernière étant dépourvue de zone d'arête sur une partie au moins de sa longueur, les deux ailes 14, 14' de ladite cornière étant séparées par une fente 11", mutuellement indépendantes et s'écartant ou divergeant au moins légèrement l'une de l'autre en direction de leurs bords d'extrémité libres 14" opposées à la coque frontale 15 de forme triangulaire.

Ces bords présentent des zones linéiques 13, 13' d'appui sous pression, par déformation élastique des ailes 14, 14', et forment entre eux un angle supérieur à 90° en l'absence de contrainte. Vu en élévation frontale depuis sa coque rigide 15, les deux ailes 14, 14' du corps 11' peuvent ainsi diverger à partir du début de la fente 11" non seulement en s'écartant l'une de l'autre au niveau de leurs bords longitudinaux en regard délimitant cette fente, mais également en s'inclinant d'avantage vers l'extérieur (augmentation progressive de l'angle qu'elles forment entre elles), résultant en des ailes légèrement incurvées vers l'extérieur.

Une telle réalisation particulière du corps 11' permet à ce dernier non seulement de s'adapter à d'éventuelles variations d'angle du coin 3 (le long de sa direction d'extension DE), ou encore à des défauts de planéité des bandes surfaciques 4 et 4' formant ce coin 3, mais également au congé souvent présent au niveau de l'arête 3'. En outre, elle permet également un bon marouflage en cas de chevauchement au moins partiel de bandes 2.

En accord avec un premier mode de réalisation de l'invention, ressortant des figures 1 à 13, le moyen de guidage frontal et d'application 7 consiste en une roue, libre en rotation et avec une surface de roulement à section en V, présentant un axe de rotation AR1 parallèle à l'axe de rotation AR2 du moyen 6 de support et de déroulement du rouleau ou de la bobine 2' de matériau flexible en bande 2. Généralement, la zone 7 circule sur l'arête arrondie (congé) de la surface à section en V (voir figures 4, 10 et 18A).

Préférentiellement, le corps 11' en forme de portion de cornière fendue du moyen de marouflage 11 est assemblé rigidement, et avantageusement avec faculté de démontage, avec un bras support 16 monté articulé sur l'axe de rotation AR1 de la roue 7 et sollicité élastiquement autour de cet axe, vers le bas et vers l'avant. Ladite portion de cornière 11' est avantageusement fermée frontalement par une paroi transversale 15' faisant partie d'une coque 15, laquelle comprend également des arêtes bombées 15' formant des ponts de matière déformables, reliant ladite paroi 15' aux ailes ou flancs 14, 14' de ladite portion de cornière.

La sollicitation élastique sur le bras 16, qui positionne automatiquement le moyen 11 sous le moyen 7 en l'absence de contrainte, peut par exemple être générée par un ressort 16' (par exemple type ressort spirale). Cette sollicitation fournit également l'essentiel de la force d'appui des zones d'appui linéique 13, 13'.

Les ponts de matière 15' constituent des réserves de déformabilité élastique pour les deux ailes 14 et 14', permettant d'assurer un contact privilégié et constant au niveau des bords d'extrémité libres (avec les surfaces 5, 5').

En accord avec un second mode de réalisation de l'invention, ressortant des figures 15 à 17, le moyen de guidage frontal et d'application 7 consiste en une lame métallique du type lame de patin à glace, avec un nez frontal 17 d'amorce de pliage et d'appui linéaire de la bande de matériau 2.

Préférentiellement, le corps 11' en forme de portion de cornière fendue du moyen de marouflage 11 est monté rigidement, par exemple par emboitement ou vissage et avantageusement avec faculté de démontage, sur une partie arrière de la lame 7, par exemple par l'intermédiaire d'une bride de fixation 17' en Y.

Dans ce second mode de réalisation, la force d'appui des zones d'appui linéique 13, 13' est fournie sensiblement exclusivement par la déformation des ailes 14, 14' (absence de ressort 16').

En outre, on peut relever que dans ce mode de réalisation l'armature 9 est essentiellement constituée par le manche 10 sur lequel sont montés les différents moyens fonctionnels 6, 7 et 8, ledit manche 10 étant accroché de manière articulée en partie inférieure à la lame de patin formant le moyen 7.

Comme le montrent les figures 9 et 11 notamment, le montage amovible du moyen 11 sur le bras 16 peut être réalisé par des moyens mutuellement coopérants d'assemblage par emboîtement (avec blocage libérable) 20, 20'. Le bras peut par exemple comporter une ou des fentes 20 dans lesquelles viennent s'emboîter la paroi 20' de la coque frontale 15, éventuellement également pourvue de fentes pour l'insertion de portions de paroi du bras 16.

Afin de pouvoir préparer le dispositif 1 avant une opération de pose (notamment par la mise en place de la bande 2) et de pouvoir disposer au début de cette opération, lorsque le dispositif 1 est positionné à l'extrémité de départ du coin 3 profilé, d'une longueur de réserve de bande 2, le moyen de marouflage 11 est avantageusement muni d'au moins un moyen 18, 18' de maintien avec blocage d'une portion 19 de début de bande 2, par exemple un moyen 18 à double branches pinçant élastiquement ladite portion 19 contre chacune des deux ailes 14, 14' de ladite cornière et/ou deux ailettes 18' séparées par une fente et recevant la portion par pincement entre elles.

Comme le montrent notamment les figures 1 à 3, 7, 10, 12, 15 et 16, le moyen 8 de renvoi de la bande de matériau 2, consistant avantageusement en un corps à surface cylindrique ou au moins partiellement cylindrique (au niveau de la zone de contact avec la bande 2), rotatif ou non, est situé entre, d'une part, le moyen 6 de support et de déroulement et, d'autre part, le moyen 7 de guidage frontal et d'application, et aussi à l'avant de ces deux moyens 6 et 8 dans la direction de déplacement du dispositif 1 durant une opération de pose.

En vue d'éviter la formation de boucles lâches de bande de matériau 2 entre la bobine 2' et le coin 3, il peut être prévu que le moyen 6 de support et de déroulement, le cas échéant en coopération avec le moyen de renvoi 8, soit configuré pour générer un effort résistant au déroulement et / ou au défilement, réalisant une mise sous tension de la bande de matériau 2 avant son contact avec le moyen de marouflage 11. (par exemple absence de palier de roulement au niveau de l'axe AR2).

Selon un arrangement constructif préféré du dispositif 1, le moyen 7 de guidage frontal et d'application et le corps 11' en forme de cornière du moyen de marouflage 11 définissent ensemble, en l'absence de contrainte, un plan de symétrie PS pour ces deux moyens 7 et 11, ainsi que pour le moyen 8 de renvoi et le moyen 6 de support et de déroulement, et avantageusement aussi pour l'armature support 9, ledit plan de symétrie PS étant perpendiculaire à l'axe AR2 dudit moyen 6 de support et de déroulement. L'armature 9 peut notamment présenter deux parois supports latérales, mutuellement espacées, reliées rigidement entre elles et recevant les moyens 6, 7, 8 entre elles. En présence de contraintes, et notamment durant l'utilisation du dispositif par un opérateur pour réaliser une pose de bande 2, cette symétrie ne sera pas nécessairement constamment effective, du fait de l'adaptabilité élastique du moyen de marouflage 11 à la topographie éventuellement variable du coin 3 et à un effort appliqué par l'opérateur éventuellement décentré, sans que cela affecte la qualité de la pose.

Conformément à une caractéristique additionnelle de l'invention, ressortant notamment de la figure 14, il peut être prévu que le moyen 6 de support et de déroulement et le moyen 8 de renvoi présente une largeur supérieure à celle de la bande 2, autorisant, d'une part, un arrangement ou positionnement décentré du rouleau 2' par rapport à un plan de symétrie perpendiculaire à l'axe de rotation AR2 dudit moyen 6 de support et de déroulement et, d'autre part, la formation de deux flancs longitudinaux 12 et 12' de bande de matériau 2 de largeurs différentes par rapport au pli 2" destiné à être positionné dans l'arête 3' du coin 3.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif (1) de pose d'un matériau flexible (2) sous forme de bande, tel qu'un bandeau de film, de feutre, de non-tissé ou de voile, le long d'un coin (3) profilé intérieur ou rentrant, formé par des bandes surfaciques aboutantes (4, 4') de deux surfaces (5, 5') sensiblement perpendiculaires entre elles, la pose s'effectuant par déplacement dudit dispositif (1) selon une direction parallèle à la direction d'extension (DE) du coin profilé,
ledit dispositif (1) comprenant, au moins, un moyen (6) de support et de déroulement progressif d'un(e) rouleau ou bobine (2') du matériau flexible en bande (2), un moyen (7) de guidage frontal et d'application de la bande de matériau (2) dans l'arête (3') du coin (3), et au moins un moyen (8) de renvoi de la bande de matériau (2) défilant entre le rouleau ou la bobine (2') et le moyen (7) de guidage et d'application, ces moyens (6, 7, 8) étant montés ensemble sur une armature (9) formant structure support commune du dispositif (1) et pourvue d'au moins un organe de manipulation (10), tel que par exemple une poignée et/ou un manche,
ledit dispositif (1) comprenant également un moyen (11) de marouflage avec un corps (11') principal configuré et arrangé pour réaliser, lors du déplacement au cours d'une opération de pose, une application surfacique de chacun des deux flancs longitudinaux (12, 12') de la bande de matériau (2), situées de part et d'autre du pli (2"), contre respectivement une des bandes surfaciques aboutantes (4, 4') des deux surfaces (5 et 5'), situées de part et d'autre de l'arête (3'), ce par pression linéique glissante, ledit moyen de marouflage (11) étant monté de manière élastique sur la structure support (9) et en étant décalé par rapport au moyen (7) de guidage frontal et d'application, dans la direction opposée à celle du déplacement lors d'une opération de pose,
dispositif (1) **caractérisé en ce que** le moyen de guidage et d'application est configuré pour former un pli (2") longitudinal dans la bande de matériau (2) défilante avant son application dans l'arête (3').

2. Dispositif selon la revendication 1, **caractérisé en ce que** le moyen de guidage frontal et d'application (7) présente une zone active d'application de type quasi-ponctuelle ou linéaire et consiste en un organe de déplacement par glissement ou roulement, ce déplacement s'effectuant lors d'une opération de pose en appui dans l'arête (3') à travers la bande (2).

3. Dispositif selon la revendication 1 ou 2, **caractérisé en ce que** le moyen de marouflage (11) comprend deux zones distinctes de contact privilégié linéique (13 et 13'), venant chacune en appui sous contrainte élastique contre une des deux bandes surfaciques aboutantes (4, 4') formant le coin (3), ladite contrainte d'appui linéique résultant d'une sollicitation en déplacement sous contrainte élastique du moyen de marouflage (11) par rapport au moyen de guidage frontal et d'application (7) et/ou d'une déformation sous contrainte élastique de parties constitutives (14, 14') du corps (11') principal du moyen de marouflage (11) portant lesdites zones de contact privilégiées (13, 13').

4. Dispositif selon l'une quelconque des revendications 1 à 3, **caractérisé en ce que** le corps (11') principal du moyen de marouflage comprend deux ailes (14, 14'), préférentiellement au moins partiellement assemblées pour former un corps (11') sensiblement en forme de portion de cornière à section en V fendue au niveau de son arête, avec un angle d'environ 90° entre les deux ailes (14, 14') et avec chacune une zone de contact privilégiée linéique (13, 13') au niveau de son bord d'extrémité (13") opposé au moyen de guidage frontal et d'application (7), lesdites ailes étant déformables élastiquement par torsion et/ou flexion sur leur longueur, et/ou déplaçables à l'encontre d'une sollicitation élastique, notamment en cas de pression au niveau des zones de contact (13, 13') précitées.

5. Dispositif selon l'une quelconque des revendications 3 et 4, **caractérisé en ce que** chaque zone de contact privilégiée linéique (13, 13') est fournie par une nervure convexe, saillante vers l'extérieur et préférentiellement rectiligne, sous forme de bourrelet de matière ou de déformation locale de la paroi du corps (11') principal du moyen de marouflage (11), ces nervures s'étendant, lors d'une opération de pose, préférentiellement selon une direction sensiblement perpendiculaire à la direction (DE) de profilage du coin (3).

6. Dispositif selon l'une quelconque des revendications 1 à 5, **caractérisé en ce que** le corps (11') principal en forme de portion de cornière fendue du moyen de marouflage (11) comporte une coque rigide frontale (15) reliant les deux ailes (14 , 14') formant les flancs de la cornière, cette dernière étant dépourvue de zone d'arête sur une partie au moins de sa longueur, les deux ailes (14, 14') de ladite cornière étant séparées par une fente (11"), mutuellement indépendantes et s'écartant ou divergeant au moins légèrement l'une de l'autre en direction de leurs bords d'extrémité libres (14") opposées à la coque frontale (15) de forme triangulaire, ces bords présentant des zones linéiques (13, 13') d'appui sous pression, par déformation élastique des ailes (14, 14') et formant entre eux un angle supérieur à 90° en l'absence de contrainte.

7. Dispositif selon l'une quelconque des revendications 1 à 6, **caractérisé en ce que** le moyen de guidage frontal et d'application (7) consiste en une roue, libre en rotation et avec une surface de roulement à section en V, présentant un axe de rotation (AR1) parallèle à l'axe de rotation (AR2) du moyen (6) de support et de déroulement du rouleau ou de la bobine (2') de matériau flexible en bande (2).

8. Dispositif selon la revendication 7, **caractérisé en ce que** le corps (11') principal en forme de portion de cornière fendue du moyen de marouflage (11) est assemblé rigidement, et avantageusement avec faculté de démontage, avec un bras support (16) monté articulé sur l'axe de rotation (AR1) de la roue (7) et sollicité élastiquement autour de cet axe, vers le bas et vers l'avant, ladite portion de cornière (11') étant avantageusement fermée frontalement par une paroi transversale (15') faisant partie d'une coque (15), laquelle comprend également des arêtes bombées (15') formant des ponts de matière déformables, reliant ladite paroi (15') aux ailes ou flancs (14, 14') de ladite portion de cornière.

9. Dispositif selon l'une quelconque des revendications 1 à 6, **caractérisé en ce que** le moyen de guidage frontal et d'application (7) consiste en une lame métallique du type lame de patin à glace, avec un nez frontal (17) d'amorce de pliage et d'appui linéaire de la bande de matériau (2).

10. Dispositif selon la revendication 9, **caractérisé en ce que** le corps (11') principal en forme de portion de cornière fendue du moyen de marouflage est monté rigidement, par exemple par emboitement ou vissage et avantageusement avec faculté de démontage, sur une partie arrière de la lame (7), par exemple par l'intermédiaire d'une bride de fixation 17' en Y.

11. Dispositif selon l'une quelconque des revendications 1 à 10, **caractérisé en ce que** le moyen de marouflage (11) est muni d'au moins un moyen (18, 18') de maintien avec blocage d'une portion (19) de début de bande (2), par exemple un moyen (18) à double branches pinçant élastiquement ladite portion (19) contre chacune des deux ailes (14, 14') de ladite cornière et/ou deux ailettes (18') séparées par une fente et recevant la portion par pincement entre elles.

12. Dispositif selon l'une quelconque des revendications 1 à 11, **caractérisé en ce que** le moyen (8) de renvoi de la bande de matériau (2), consistant avantageusement en un corps à surface cylindrique ou au moins partiellement cylindrique, rotatif ou non, est situé entre, d'une part, le moyen (6) de support et de déroulement et, d'autre part, le moyen (7) de guidage frontal et d'application, et aussi à l'avant de ces deux moyens (6 et 8) dans la direction de déplacement du dispositif (1) durant une opération de pose.

13. Dispositif selon l'une quelconques des revendications 1 à 12, **caractérisé en ce que** le moyen (6) de support et de déroulement, le cas échéant en coopération avec le moyen de renvoi (8), est configuré pour générer un effort résistant au déroulement et / ou au défilement, réalisant une mise sous tension de la bande de matériau (2) avant son contact avec le moyen de marouflage (11).

14. Dispositif selon l'une quelconque des revendications 1 à 13, **caractérisé en ce que** le moyen (7) de guidage frontal et d'application et le corps (11') en forme de cornière du moyen de marouflage (11) définissent ensemble un plan de symétrie (PS) pour ces deux moyens, ainsi que pour le moyen ( 8) de renvoi et le moyen (6) de support et de déroulement, et avantageusement aussi pour l'armature support (9), ledit plan de symétrie (PS) étant perpendiculaire à l'axe (AR2) dudit moyen (6) de support et de déroulement.

15. Dispositif selon l'une quelconque des revendications 1 à 14, **caractérisé en ce que** le moyen (6) de support et de déroulement et le moyen (8) de renvoi présente une largeurs supérieure à celle de la bande, autorisant, d'une part, un arrangement ou positionnement décentré du rouleau (2') par rapport à un plan de symétrie perpendiculaire à l'axe de rotation (AR2) dudit moyen (6) de support et de déroulement et, d'autre part, la formation de deux flancs longitudinaux (12 et 12') de bande de matériau (2) de largeurs différentes par rapport au pli (2") destiné à être positionné dans l'arête (3') du coin (3).

## Patentansprüche

1. Vorrichtung (1) zum Verlegen eines flexiblen Materials (2) in Form eines Streifens, beispielsweise eines Bands aus Folie, Filz, Vlies oder Tuch, entlang einer inneren oder einspringenden Profilecke (3), die durch aneinanderstoßende Flächenstreifen (4, 4') von zwei zueinander im Wesentlichen senkrechten Flächen (5, 5') gebildet ist, wobei die Verlegung durch Bewegen der Vorrichtung (1) in einer zur Erstreckungsrichtung (DE) der Profilecke parallelen Richtung erfolgt,
wobei die Vorrichtung (1) mindestens ein Mittel (6) zum Halten und allmählichen Abrollen einer Rolle oder Spule (2') aus dem flexiblen Streifenmaterial (2), ein Mittel (7) zum frontalen Führen und Anbringen des Materialstreifen (2) in der Kante (3') der Ecke (3) und mindestens ein Mittel (8) zum Umlenken des zwischen der Rolle bzw. Spule (2') und dem Frontalführungs- und Anbringungsmittel (7) laufenden Materialstreifens (2) umfasst, wobei die Mittel (6, 7, 8) zusammen auf einem Gestell (9) montiert sind, das eine gemeinsame Tragstruktur der Vorrichtung (1) bildet und mit mindestens einem Handhabungsorgan (10), wie etwa einem Griff und/oder einem Stiel, versehen ist,
wobei die Vorrichtung (1) außerdem ein Andrückmittel (11) mit einem Hauptkörper (11') umfasst, der dazu konfiguriert und angeordnet ist, um bei der Bewegung während eines Verlegevorgangs ein flächiges Anbringen jeder der beiden Längsflanken (12, 12') des Materialstreifens (2), die sich auf beiden Seiten der Falte (2'') befinden, gegen jeweils einen der aneinanderstoßenden Flächenstreifen (4, 4') der beiden Flächen (5 und 5'), die sich auf beiden Seiten der Kante (3') befinden, zu bewirken, und zwar durch gleitenden linearen Druck, wobei das Andrückmittel (11) elastisch an der Tragstruktur (9) montiert ist und in Bezug auf das Frontalführungs- und Anbringungsmittel (7) in der Richtung, die der Bewegungsrichtung bei einem Verlegevorgang entgegengesetzt ist, versetzt ist,
wobei die Vorrichtung (1) **dadurch gekennzeichnet ist, dass** das Führungs- und Anbringungsmittel dazu konfiguriert ist, im laufenden Materialstreifen (2) vor dessen Anbringung in der Kante (3') eine Längsfalte (2") auszubilden.

2. Vorrichtung nach Anspruch 1, **dadurch gekennzeichnet, dass** das Frontalführungs- und Anbringungsmittel (7) einen aktiven Anbringungsbereich vom quasi-punktuellen oder linearen Typ aufweist und aus einem Organ zur Bewegung durch Gleiten oder Rollen besteht, wobei diese Bewegung während eines Verlegevorgangs in Anlage in der Kante (3') durch den Streifen (2) hindurch erfolgt.

3. Vorrichtung nach Anspruch 1 oder 2, **dadurch gekennzeichnet, dass** das Andrückmittel (11) zwei unterschiedliche Bereiche (13 und 13') für privilegierten linearen Kontakt umfasst, die jeweils unter elastischer Spannung an einem der beiden aneinanderstoßenden Flächenstreifen (4, 4'), die die Ecke (3) bilden, in Anlage kommen, wobei die lineare Anlagespannung aus einer Beanspruchung bei Bewegung unter elastischer Spannung des Andrückmittels (11) in Bezug auf das Frontalführungs- und Anbringungsmittel (7) und/oder aus einer Verformung unter elastischer Spannung von Bestandteilen (14, 14') des Hauptkörpers (11') des Andrückmittels (11), die die privilegierten Kontaktbereiche (13, 13') tragen, resultiert.

4. Vorrichtung nach einem der Ansprüche 1 bis 3, **dadurch gekennzeichnet, dass** der Hauptkörper (11') des Andrückmittels zwei Flügel (14, 14') umfasst, die vorzugsweise zumindest teilweise verbunden sind, um einen Körper (11') zu bilden, der im Wesentlichen die Form eines Winkelabschnitts mit V-förmigem Querschnitt aufweist, der an seiner Kante geschlitzt ist, mit einem Winkel von etwa 90° zwischen den beiden Flügeln (14, 14') und mit jeweils einem privilegierten linearen Kontaktbereich (13, 13') im Bereich ihrer Endkante (13"), die dem Frontalführungs- und Anbringungsmittel (7) gegenüberliegt, wobei die Flügel durch Torsion und/oder Biegung über ihre Länge elastisch verformbar und/oder gegen eine elastische Beanspruchung bewegbar sind, insbesondere bei Druck auf die genannten Kontaktbereiche (13, 13').

5. Vorrichtung nach einem der Ansprüche 3 und 4, **dadurch gekennzeichnet, dass** jeder privilegierte lineare Kontaktbereich (13, 13') durch eine nach außen vorstehende und vorzugsweise geradlinige konvexe Rippe in Form eines Materialwulstes oder einer lokalen Verformung der Wand des Hauptkörpers (11') des Andrückmittels (11) bereitgestellt ist, wobei sich die Rippen während eines Verlegevorgangs vorzugsweise in einer zur Profilierungsrichtung (DE) der Ecke (3) im Wesentlichen senkrechten Richtung erstrecken.

6. Vorrichtung nach einem der Ansprüche 1 bis 5, **dadurch gekennzeichnet, dass** der die Form eines geschlitzten Winkelabschnitts des Andrückmittels (11) aufweisende Hauptkörper (11') eine starre Frontschale (15) aufweist, die die beiden Flügel (14, 14'), die die Flanken des Winkels bilden, verbindet, wobei letzterer zumindest über einen Teil seiner Länge keinen Kantenbereich aufweist, wobei die beiden Flügel (14, 14') der Ecke durch einen Schlitz (11'') getrennt sind, voneinander unabhängig sind und sich in Richtung ihrer freien Endkanten (14"), die der dreieckigen Frontschale (15) gegenüberliegen, zumindest leicht voneinander entfernen oder divergieren, wobei die Kanten durch elastische Verformung der Flügel (14, 14') lineare Bereiche (13, 13') zur Anlage unter Druck aufweisen und bei fehlender Beanspruchung zwischeneinander einen Winkel von mehr als 90° bilden.

7. Vorrichtung nach einem der Ansprüche 1 bis 6, **dadurch gekennzeichnet, dass** das Frontalführungs- und Anbringungsmittel (7) aus einem frei drehbaren Rad mit einer Lauffläche mit V-förmigem Querschnitt besteht, das eine Drehachse (AR1) aufweist, die parallel zur Drehachse (AR2) des Mittels (6) zum Tragen und Abrollen der Rolle bzw. Spule (2') aus flexiblem Streifenmaterial (2) verläuft.

8. Vorrichtung nach Anspruch 7, **dadurch gekennzeichnet, dass** der die Form eines geschlitzten Winkelabschnitts des Andrückmittels (11) aufweisende Hauptkörper (11')starr und vorzugsweise demontierbar mit einem Tragarm (16) verbunden ist, der gelenkig an der Drehachse (AR1) des Rads (7) montiert ist und um diese Achse herum elastisch nach unten und nach vorn beansprucht wird, wobei der Winkelabschnitt (11') vorteilhafterweise frontal durch eine Querwand (15') geschlossen ist, die Teil einer Schale (15) ist, die auch gewölbte Kanten (15') aufweist, die verformbare Materialbrücken bilden, die die Wand (15') mit den Flügeln oder Flanken (14, 14') des Winkelabschnitts verbinden.

9. Vorrichtung nach einem der Ansprüche 1 bis 6, **dadurch gekennzeichnet, dass** das Frontalführungs- und Anbringungsmittel (7) aus einer Metallklinge vom Typ Schlittschuhkufe mit einer frontalen Nase (17) zur Einleitung der Faltung und zur linearen Anlage des Materialstreifens (2) besteht.

10. Vorrichtung nach Anspruch 9, **dadurch gekennzeichnet, dass** der Hauptkörper (11') in Form eines geschlitzten Winkelabschnitts des Andrückmittels starr, beispielsweise durch Ineinanderstecken oder Verschrauben, und vorteilhafterweise demontierbar an einem hinteren Teil der Klinge (7) montiert ist, beispielsweise über einen Y-förmigen Befestigungsflansch (17').

11. Vorrichtung nach einem der Ansprüche 1 bis 10, **dadurch gekennzeichnet, dass** das Andrückmittel (11) mit mindestens einem Mittel (18, 18') zum blockierenden Halten eines Abschnitts (19) eines Anfangs eines Streifens (2) versehen ist, beispielsweise einem Mittel (18) mit zwei Schenkeln, das den Abschnitt (19) elastisch gegen jeden der beiden Flügel (14, 14') des Winkels einklemmt, und/oder zwei Blätter (18'), die durch einen Schlitz getrennt sind und den Abschnitt durch Einklemmen zwischen sich aufnehmen.

12. Vorrichtung nach einem der Ansprüche 1 bis 11, **dadurch gekennzeichnet, dass** das Mittel (8) um Umlenken des Materialstreifens (2), das vorteilhafterweise aus einem drehbaren oder nicht drehbaren Körper mit zylindrischer oder zumindest teilweise zylindrischer Oberfläche besteht, zwischen dem Trag- und Abrollmittel (6) einerseits und dem Frontalführungs- und Anbringungsmittel (7) andererseits und auch vor diesen beiden Mitteln (6 und 8) in der Bewegungsrichtung der Vorrichtung (1) während eines Verlegevorgangs angeordnet ist.

13. Vorrichtung nach einem der Ansprüche 1 bis 12, **dadurch gekennzeichnet, dass** das Trag- und Abrollmittel (6), gegebenenfalls in Zusammenwirkung mit dem Umlenkmittel (8), dazu konfiguriert ist, eine dem Ab- und/oder Aufrollen widerstehende Kraft zu erzeugen, die ein Spannen des Materialstreifens (2) vor seinem Kontakt mit dem Andrückmittel (11) bewirkt.

14. Vorrichtung nach einem der Ansprüche 1 bis 13, **dadurch gekennzeichnet, dass** das Frontalführungs- und Anbringungsmittel (7) und der winkelförmige Körper (11') des Andrückmittels (11) zusammen eine Symmetrieebene (PS) für diese beiden Mittel sowie für das Umlenkmittel (8) und das Trag- und Abrollmittel (6) und vorteilhafterweise auch für das Traggestell (9) definieren, wobei die Symmetrieebene (PS) senkrecht zur Achse (AR2) des Trag- und Abrollmittels (6) verläuft.

15. Vorrichtung nach einem der Ansprüche 1 bis 14, **dadurch gekennzeichnet, dass** das Trag- und Abrollmittel (6) und das Umlenkmittel (8) eine Breite aufweisen, die größer als die des Streifens ist, was einerseits eine dezentrierte Anordnung oder Positionierung der Rolle (2') in Bezug auf eine zur Drehachse (AR2) des Trag- und Abrollmittels (6) senkrechte Symmetrieebene und andererseits die Bildung von zwei Längsflanken (12 und 12') von Materialstreifen (2) mit unterschiedlichen Breiten in Bezug auf die Falte (2"), die zur Positionierung in der Kante (3') der Ecke (3) bestimmt ist, ermöglicht.

## Claims

1. Device (1) for laying a flexible material (2) in the form of a web, such as a strip of film, of felt, of nonwoven or of fleece, along a re-entrant or interior profiled corner (3) formed by abutting surface strips (4, 4') of two surfaces (5, 5') that are substantially mutually perpendicular, the laying being effected by said device (1) being moved along a direction parallel to the direction of extension (DE) of the profiled corner,
said device (1) comprising, at least, a means (6) for supporting and progressively unwinding a roll or reel (2') of the flexible material in the form of a web (2), a means (7) for frontally guiding and applying the web of material (2) into the edge (3') of the corner (3), and at least one means (8) for returning the progressing web of material (2) between the roll or the reel (2') and the guiding and application means (7), these means (6, 7, 8) being mounted together on a frame (9) that forms the common supporting structure of the device (1) and is provided with at least one handling member (10), such as a handle and/or a shaft, for example,
said device (1) also comprising a pressing means (11) with a main body (11') that is configured and arranged so as to carry out, during the movement in the course of a laying operation, a surface application of each of the two longitudinal flanks (12, 12') of the web of material (2), said flanks being situated on either side of the fold (2"), respectively against one of the abutting surface strips (4, 4') of the two surfaces (5 and 5'), which are situated on either side of the edge (3'), specifically by way of sliding linear pressure, said pressing means (11) being mounted elastically on the supporting structure (9) and being offset with respect to the frontal guiding and application means (7), in the opposite direction to that of the movement during a laying operation,
the device (1) being **characterized in that** the guiding and application means is configured to form a longitudinal fold (2") in the progressing web of material (2) before it is applied into the edge (3').

2. Device according to Claim 1, **characterized in that** the frontal guiding and application means (7) has an active application region of spot-like or linear type and consists of a sliding or rolling movement member, this movement being effected during a laying operation while pressing into the edge (3') through the web (2).

3. Device according to Claim 1 or 2, **characterized in that** the pressing means (11) comprises two distinct preferred linear contact regions (13 and 13') that each come to bear, under elastic stress, against one of the two abutting surface strips (4, 4') forming the corner (3), said linear bearing stress resulting from loading during movement under elastic stress of the pressing means (11) with respect to the frontal guiding and application means (7) and/or from deformation under elastic stress of constituent parts (14, 14') of the main body (11') of the pressing means (11) bearing said preferred contact regions (13, 13').

4. Device according to any one of Claims 1 to 3, **characterized in that** the main body (11') of the pressing means comprises two wings (14, 14'), which are preferably at least partially assembled so as to form a body (11') that is substantially in the form of a portion of a bracket that has a V-shaped section and is split at its edge, with an angle of approximately 90° between the two wings (14, 14') and each having a preferred linear contact region (13, 13') at its end edge (13") facing away from the frontal guiding and application means (7), said wings being elastically deformable by torsion and/or bending over their length, and/or movable counter to elastic loading, in particular in the event of pressure at the abovementioned contact regions (13, 13').

5. Device according to either one of Claims 3 and 4, **characterized in that** each preferred linear contact region (13, 13') is provided by a convex rib that protrudes towards the outside, is preferably rectilinear and is in the form of a bead of material or of local deformation of the wall of the main body (11') of the pressing means (11), these ribs extending, during a laying operation, preferably in a direction that is substantially perpendicular to the profiling direction (DE) of the corner (3).

6. Device according to any one of Claims 1 to 5, **characterized in that** the main body (11') in the form of a portion of a split bracket of the pressing means (11) comprises a rigid frontal shell (15) connecting the two wings (14, 14') forming the flanks of the bracket, the latter being devoid of an edge region over at least part of its length, the two wings (14, 14') of said bracket being separated by a split (11") and being mutually independent and deviating or diverging, at least slightly, from one another in the direction of their free end edges (14") facing away from the triangular frontal shell (15), these edges having linear regions (13, 13') for bearing under pressure, by elastic deformation of the wings (14, 14'), and that form an angle greater than 90° between them in the absence of stress.

7. Device according to any one of Claims 1 to 6, **characterized in that** the frontal guiding and application means (7) consists of a wheel, which is free to rotate, has a rolling surface with a V-shaped section and has a pivot axle (AR1) that is parallel to the pivot axle (AR2) of the means (6) for supporting and unwinding the roll or the reel (2') of flexible material in the form of a web (2).

8. Device according to Claim 7, **characterized in that** the main body (11') in the form of a portion of a split bracket of the pressing means (11) is assembled rigidly, and advantageously so as to be able to be removed, with a support arm (16), which is mounted in an articulated manner on the pivot axle (AR1) of the wheel (7) and is elastically loaded about this axle, downwards and forwards, said bracket portion (11') advantageously being frontally closed by a transverse wall (15') that forms part of a shell (15), which also comprises curved edges (15') that form deformable bridges of material connecting said wall (15') to the wings or flanks (14, 14') of said bracket portion.

9. Device according to any one of Claims 1 to 6, **characterized in that** the frontal guiding and application means (7) consists of a metal blade of ice-skating blade type, with a frontal nose (17) for initiating folding and linear bearing of the web of material (2).

10. Device according to Claim 9, **characterized in that** the main body (11') in the form of a portion of a split bracket of the pressing means is mounted rigidly, for example by interlocking or screw-fastening and advantageously so as to be able to be removed, on a rear part of the blade (7), for example using a Y-shaped fastening flange (17').

11. Device according to any one of Claims 1 to 10, **characterized in that** the pressing means (11) is equipped with at least one means (18, 18') for holding a portion (19) of the start of the web (2) in a locked manner, for example a means (18) with two branches elastically pinching said portion (19) against each of the two wings (14, 14') of said bracket and/or two fins (18') that are separated by a split and receive the portion by pinching it between them.

12. Device according to any one of Claims 1 to 11, **characterized in that** the means (8) for returning the web of material (2), which advantageously consists of a body that has a cylindrical or at least partially cylindrical surface, is optionally rotary and is situated between, on one side, the supporting and unwinding means (6) and, on the other side, the frontal guiding and application means (7), and also in front of these two means (6 and 8) in the direction of movement of the device (1) during a laying operation.

13. Device according to any one of Claims 1 to 12, **characterized in that** the supporting and unwinding means (6), if necessary by cooperating with the returning means (8), is configured to generate a force resisting the unwinding and/or the progressing, which places the web of material (2) under tension before it contacts the pressing means (11).

14. Device according to any one of Claims 1 to 13, **characterized in that** the frontal guiding and application means (7) and the body (11') in the form of a bracket of the pressing means (11) together define a plane of symmetry (PS) for these two means, as well as for the returning means (8) and the supporting and unwinding means (6), and advantageously also for the support frame (9), said plane of symmetry (PS) being perpendicular to the axle (AR2) of said supporting and unwinding means (6) .

15. Device according to any one of Claims 1 to 14, **characterized in that** the supporting and unwinding means (6) and the returning means (8) have a width greater than that of the web, which allows, on the one hand, for an off-centred arrangement or positioning of the roll (2') with respect to a plane of symmetry perpendicular to the pivot axle (AR2) of said supporting and unwinding means (6) and, on the other hand, for the formation of two longitudinal flanks (12 and 12') of the web of material (2) with different widths with respect to the fold (2'') intended to be positioned in the edge (3') of the corner (3) .
